# FASCICULE DE BREVET EUROPEEN

(11) **EP 2 251 883 B1**
(45) Date de publication et mention de la délivrance du brevet: **11.07.2012**
(21) Numéro de dépôt: 09160304.3
(22) Date de dépôt: 14.05.2009
(51) Int. Cl.: H01H 15/10

(54) **Agencement d'un commutateur sur une plaque à circuits imprimés et méthode d'assemblage associée**
Anordnung eines Umschalters auf einer Platine mit Druckschaltkreisen und entsprechendes Montageverfahren
Arrangement of a switch on a printed circuit board and associated assembly method

(43) Date de publication de la demande: 17.11.2010
(73) Titulaire: Delphi Technologies, Inc., Troy, MI 48007 (US)
(72) Inventeur: Bahman, Hassan, 67400 Illkirch (FR); Le Solleu, Jean-Pierre, 67000 Strasbourg (FR); Lobstein, Roland, 67400 Illkirch (FR); Gadhamsetty, Kiran Kumar, 93 Kaggadasapura (IN)
(74) Mandataire: Robert, Vincent

(56) Documents cités:
- EP-A1- 1 884 971
- DE-A1- 2 321 993

## Description

### DOMAINE TECHNIQUE

La présente invention concerne l'agencement d'un commutateur sur une plaque à circuits imprimés, notamment un commutateur commandé par un levier dans un habitacle de véhicule automobile.

### ARRIERE-PLAN TECHNOLOGIQUE DE L'INVENTION

La présente invention concerne plus particulièrement l'agencement d'un commutateur sur une plaque à circuits imprimés dans un module dit de haut de colonne, c'est-à-dire un module assemblé en haut de la colonne de direction d'un véhicule automobile et regroupant un ensemble de fonctions telles que la commande électronique des indicateurs de changement de direction du véhicule.

Généralement, la commande des indicateurs de direction est réalisée au moyen d'un levier de commande pivotant par rapport à une platine fixe du module de haut de colonne. Le levier de commande comporte une extrémité de préhension pour l'utilisateur et une extrémité opposée qui sert à actionner le commutateur associé aux indicateurs de changement de direction.

Sur la figure 1, on a représenté un exemple d'agencement 10 de type connu pour un commutateur 12 associé aux indicateurs de changement de direction. Selon cet agencement 10, le commutateur 12 comporte un chariot 14 qui coulisse suivant une direction longitudinale par rapport à une plaque à circuits imprimés 16 agencée sur une platine 18. Un support 20 formant glissière est monté sur la plaque à circuits imprimés 16 et le chariot 14 est monté coulissant dans la glissière. L'extrémité d'actionnement du levier de commande (non représenté) est prévue pour être articulée sur un pion 21 formé sur le chariot 14. Le chariot 14 porte un organe de contact électrique intermédiaire 22 comportant deux lames métalliques conductrices 24, 26 qui glissent sur des pistes conductrices 28, 30, 31 agencées sur la surface supérieure de la plaque à circuits imprimés 16. Les lames métalliques 24, 26 coopèrent par contact électrique avec les pistes 28, 30, 31 pour produire plusieurs états de commutation.

Ce type d'agencement peut être sujet à des problèmes de fiabilité. En effet, la répétition du glissement des lames conductrices sur les pistes de contact tend à provoquer une usure rapide des pistes de contact, ce qui conduit à une baisse de la qualité du contact électrique donc à une moindre fiabilité de la commutation et ce qui limite la durée de vie du commutateur. Pour limiter l'usure des pistes de contact, les fabricants peuvent augmenter l'épaisseur de dépôt du matériau conducteur sur les pistes de contact mais cela augmente les coûts de fabrication du commutateur.

Par ailleurs, ce type d'agencement nécessite de nombreuses opérations d'assemblage puisqu'il est nécessaire de monter les lames conductrices sur le chariot puis de monter le support à glissière sur la plaque à circuits imprimés, puis de monter le chariot dans la glissière. Dans le cas d'un module de haut de colonne, l'assemblage de ces différentes pièces est rendu particulièrement difficile par les faibles dimensions des pièces et le peu d'espace disponible sur la platine.

Le document DE 2 321 993 décrit un dispositif selon le préambule de la revendication 1.

### RESUME DE L'INVENTION

La présente invention vise à remédier aux problèmes mentionnés précédemment. Dans ce but, l'invention propose l'agencement d'un commutateur sur une plaque à circuits imprimés comportant au moins une borne de connexion électrique et une plage de contact électrique, le commutateur comportant au moins un premier et un second états de commutation, le premier état de commutation correspondant à un état ouvert du circuit électrique entre la borne et la plage de contact et le second état de commutation correspondant à un état fermé du circuit électrique entre la borne et la plage de contact, dans lequel un actionneur est prévu pour actionner un organe de contact électrique intermédiaire en vue de commander le commutateur dans l'un de ses deux états de commutation, du type dans lequel l'organe de contact électrique intermédiaire est constitué par une plaque conductrice qui est fixée sur la plaque à circuits imprimés, ladite plaque conductrice comportant une portion fixe en contact électrique avec la borne et une portion flexible dont le fléchissement est commandé par l'actionneur de manière que, dans l'état fermé du circuit électrique, la portion flexible est en contact électrique avec la plage de contact, **caractérisé en ce que** la plaque conductrice s'appuie sur la plaque à circuits imprimés par l'intermédiaire de la portion fixe et d'au moins une patte de support, la portion fixe et la patte de support étant agencées de part et d'autre d'une portion intermédiaire de la plaque conductrice qui s'étend au-dessus de la plaque à circuits imprimés, la portion flexible étant formée dans le prolongement de la portion intermédiaire vers une extrémité de la plaque conductrice, et en ce que la plaque conductrice est fixée sur la plaque à circuits imprimés par une technologie de montage en surface.

Un avantage important de l'agencement selon l'invention est qu'il est très peu sensible à l'usure et à la fatigue mécanique puisqu'il n'y a pas de frottement de l'organe de contact électrique intermédiaire sur les plages de contact de la plaque à circuits imprimés. La fiabilité du contact électrique est ainsi améliorée.

Par ailleurs, l'agencement selon l'invention fait appel à des composants plus faciles à fabriquer et à assembler. En particulier, la plaque conductrice peut être réalisée facilement à faible coût en mettant en oeuvre des techniques de fabrication simples telles que le découpage, l'estampage, et l'emboutissage. De plus, elle peut être assemblée à faible coût par un procédé de brasage ou de collage identique à celui utilisé pour monter des composants électroniques sur la plaque à circuits imprimés. Ce type de montage est appelé technologie de montage en surface (Surface Mount Technology) et permet le montage de composants électroniques en surface sur la plaque à circuits imprimés sans nécessiter de perçage de la plaque et de pattes traversantes pour les composants.

La patte de support permet à la fois de garantir une hauteur minimale entre la portion flexible et la plaque à circuits imprimés, et de garantir une position stable et précise de la plaque conductrice sur la plaque à circuits imprimés.

Un autre avantage de l'agencement selon l'invention est qu'il permet de s'affranchir de l'assemblage d'un chariot coulissant sur la plaque à circuits imprimés ce qui simplifie grandement les opérations d'assemblage du commutateur.

Selon un mode de réalisation avantageux, la patte de support est en contact électrique avec une plage de contact de la plaque à circuits imprimés, ce qui permet d'utiliser la même technologie de fixation que pour la portion fixe sur la borne de connexion. Pour faciliter leur fixation, la portion fixe et la patte de support comportent chacune au moins un tronçon d'appui qui est prévu pour être plaqué contre la plaque à circuits imprimés.

Avantageusement, la portion intermédiaire s'étend globalement parallèlement à la plaque à circuits imprimés. Cette portion intermédiaire sensiblement plane permet de faciliter la préhension de la plaque conductrice par un outillage robotisé lors des opérations de montage, notamment par un outillage à ventouse ou à électroaimant.

De préférence, la plaque conductrice comporte :
- un bord d'extrémité proximale qui est fixé sur la borne de connexion et qui s'étend sensiblement parallèlement à la plaque à circuits imprimés pour former la portion fixe,
- une portion de liaison qui est liée au bord d'extrémité proximale par un premier pli, qui s'étend dans un plan sécant par rapport au plan de la plaque à circuits imprimés, et qui est liée à la portion intermédiaire par un second pli,
et la portion flexible est formée dans le prolongement de la portion intermédiaire vers l'extrémité distale de la plaque conductrice du côté opposé à la portion fixe.

Selon un mode de réalisation avantageux, la portion flexible est constituée par au moins une lame déformable élastiquement, ladite lame déformable comportant un tronçon en forme de bosse au dessus de la plaque à circuits imprimés et un tronçon de contact électrique. L'actionneur comporte une surface de commande qui est prévue pour se déplacer au-dessus de la plaque à circuits imprimés dans un plan sensiblement parallèle à la plaque de manière que, pour faire basculer le commutateur de son état ouvert à son état fermé, la surface de commande vient en appui contre le tronçon en forme de bosse et provoque le fléchissement de la lame déformable vers la plaque à circuits imprimés, à l'encontre d'un effort de rappel élastique, jusqu'à ce que le tronçon de contact vienne en appui contre la plage de contact associée. Ce mode de réalisation permet notamment un faible encombrement en hauteur au-dessus de la plaque à circuits imprimés.

Selon une variante de l'invention, l'actionneur comporte un chariot monté coulissant suivant une direction de coulissement sensiblement parallèle à la plaque à circuits imprimés et la surface de commande est réalisée d'une seule pièce avec le chariot. Ainsi, le chariot est simple à fabriquer puisqu'il n'a pas à porter des éléments de contact électrique et il peut être réalisé d'une seule pièce.

Selon une autre variante de l'invention, l'actionneur comporte un levier monté pivotant autour d'un axe sensiblement orthogonal à la plaque à circuits imprimés, et la surface de commande est réalisée d'une seule pièce avec le levier. Ainsi, le levier peut commander directement le basculement du commutateur en s'affranchissant de l'utilisation d'un chariot coulissant ce qui diminue le nombre de pièces et facilite les opérations d'assemblage.

Selon un autre mode de réalisation avantageux de l'invention, la plaque conductrice comporte au moins une portion flexible auxiliaire qui est prévue pour venir en contact avec une plage de contact auxiliaire associée de la plaque à circuits imprimés lorsque l'actionneur occupe une troisième position d'actionnement correspondant à un troisième état de commutation. On peut ainsi augmenter le nombre d'états de commutation puisqu'on obtient un premier état de commutation lorsque la portion flexible principale est en contact avec sa plage de contact, un second état de commutation lorsque la portion flexible auxiliaire est en contact avec sa plage de contact, et un troisième état de commutation lorsque les deux portions flexibles sont en contact avec leurs plages de contact respectives.

De préférence, chaque portion flexible comporte au moins deux lames déformables élastiquement. Ainsi, on crée une redondance dans les organes de contact électrique qui permet de pallier à un éventuel bris d'une des lames servant au contact électrique, ou à un défaut dans le contact électrique entre l'une des lames et la plage de contact associée. L'agencement selon l'invention est ainsi plus fiable, plus tolérant vis-à-vis des défauts de fabrication, et il offre une meilleure résistance à l'usure.

La présente invention propose aussi une méthode d'assemblage d'un agencement selon l'une quelconque des revendications précédentes, caractérisée en ce qu'elle comporte les étapes suivantes :
- dépôt d'un matériau de fixation sur la borne de connexion de la plaque à circuits imprimés,
- mise en place de la plaque conductrice sur la plaque à circuits imprimés de manière que la portion fixe soit en contact avec le matériau de fixation déposé sur la borne de connexion,
- traitement du matériau de fixation déposé sur la plaque à circuits imprimés de manière à fixer la plaque conductrice sur la plaque à circuits imprimés par adhésion de la portion fixe sur la borne de connexion au moyen du matériau de fixation.

Avantageusement, au cours de l'étape de dépôt du matériau de fixation, le matériau de fixation est déposé sur une plage de contact associée à la patte de support, au cours de l'étape de mise en place de la plaque conductrice, la patte de support est mise en contact avec le matériau de fixation déposé sur la plage de contact associée, et le traitement du matériau de fixation provoque l'adhésion de la patte de support sur la plage de contact associée.

Selon une autre caractéristique avantageuse, au cours de l'étape de dépôt, le matériau de fixation est déposé sur au moins un emplacement destiné à recevoir un composant électronique, au cours de l'étape de mise en place, le composant électronique est disposé sur l'emplacement, et le traitement du matériau de fixation provoque l'adhésion du composant électronique sur la plaque à circuits imprimés.

De préférence, le matériau de fixation est une pâte à braser et la fixation est obtenue par brasage après fusion de la pâte à braser.

Selon une variante du procédé selon l'invention, le matériau de fixation est une colle.

La méthode d'assemblage selon l'invention présente notamment l'avantage de permettre l'assemblage et le raccordement électrique de la plaque conductrice sur la plaque à circuits imprimés de la même manière qu'un composant électronique classique de type SMT. Cette technique d'assemblage est éprouvée. Elle apporte une grande fiabilité et une grande facilité de mise en oeuvre.

Avantageusement, la plaque conductrice peut être conditionnée sous la même forme que certains composants électroniques c'est-à-dire sous la forme d'un ruban en matière plastique contenant une série de plaques conductrices identiques prêtes à être assemblées sur des plaques à circuits imprimés. Cela permet d'éviter la contamination de la plaque conductrice par des poussières lors de manipulations.

De préférence, l'assemblage de la plaque conductrice se fait de manière robotisée sur la chaîne de montage des composants électroniques, donc dans une atmosphère contrôlée, ce qui permet d'éviter les manipulations manuelles susceptibles de contaminer la plaque à circuits imprimés.

De plus, la qualité de la connexion électrique de la plaque conductrice sur la plaque à circuits imprimés peut être testée in situ de la même manière que pour les composants électroniques.

### BREVE DESCRIPTION DES DESSINS

D'autres caractéristiques, buts et avantages de l'invention apparaîtront à la lecture de la description détaillée qui va suivre, et en regard des dessins annexés, donnés à titre d'exemple non limitatif et sur lesquels:
- la figure 1 est une vue en perspective qui représente schématiquement l'agencement d'un commutateur selon l'état de la technique ;
- la figure 2 est une vue en perspective qui représente schématiquement l'agencement d'un commutateur sur une plaque à circuits imprimés comprenant un levier de commande et réalisé selon un premier mode de réalisation de l'invention ;
- la figure 3 est une vue en coupe longitudinale suivant le plan P1 qui représente l'agencement de la figure 2 et les états de commutation du commutateur,
- la figure 4 est une vue en perspective similaire à celle de la figure 2 qui représente schématiquement l'agencement d'un commutateur actionné par un chariot coulissant selon un second mode de réalisation de l'invention ;
- la figure 5 est une vue en coupe longitudinale suivant le plan P2 qui représente l'agencement de la figure 4 et les états de commutation du commutateur.

### DESCRIPTION DES MODES DE REALISATION PREFERES

Dans la suite de la description on utilisera à titre non limitatif une orientation suivant les directions verticale, longitudinale, et transversale conformément au repère V, L, T représenté sur les figures. Des éléments identiques ou similaires seront désignés par les mêmes références.

Sur les figures 2 et 3, on a représenté l'agencement 32 d'un commutateur 34 sur une plaque à circuits imprimés 36 conformément à un premier mode de réalisation de l'invention.

Dans la suite de la description, on utilisera le terme de commutateur y compris lorsque le fonctionnement correspond celui d'un interrupteur.

La plaque à circuits imprimés 36 est par exemple fixée sur une platine 38 appartenant au module de haut de colonne d'un véhicule automobile (non représenté). La face supérieure 40 de la plaque à circuits imprimés 36 est munie d'une borne 42 de connexion électrique et d'une plage principale de contact électrique 44 qui sont réalisés sous la forme de pistes conductrices, ici de formes rectangulaires. La face supérieure 40 comporte aussi un composant électronique 41 du type SMT qui est brasé et connecté en surface sur des pistes conductrices 43 associées formant un emplacement adapté au composant électronique 41.

Conformément aux enseignements de l'invention, un organe de contact électrique intermédiaire 46 réalisé sous la forme d'une plaque conductrice est fixé sur la face supérieure 40 de la plaque à circuits imprimés 36. La plaque conductrice 46 comporte une portion fixe 48 en contact électrique avec la borne 42 et une portion flexible 50 susceptible de se déformer élastiquement de manière à provoquer le basculement du commutateur 34 entre un état de commutation ouvert et un état de commutation fermé, correspondant respectivement à l'ouverture du circuit électrique entre la borne 42 et la plage principale 44, et à la fermeture du circuit électrique entre la borne 42 et la plage principale 44. Dans l'état ouvert, la portion flexible 50 n'est pas en contact avec la plage principale 44, comme représenté en trait fort sur la figure 3, alors que dans l'état fermé, la portion flexible 50 est en contact électrique avec la plage principale 44, comme représenté en trait interrompu sur la figure 3.

Le fléchissement de la portion flexible 50 est commandé par un actionneur 52 constitué ici d'un levier de commande 54 monté pivotant sur la platine 38 autour d'un axe de pivotement A1 orthogonal à la plaque à circuits imprimés 36.

Selon le premier mode de réalisation de l'invention, la plaque conductrice 46 est réalisée en métal et elle a une forme globalement rectangulaire. En suivant la direction longitudinale L, de la gauche vers la droite en considérant la figure 3, la plaque conductrice 46 comporte :
- un bord d'extrémité proximale 56 qui est brasé sur la borne 42, qui s'étend sensiblement parallèlement à la plaque à circuits imprimés 36, et qui appartient à la portion fixe 48,
- une portion de liaison 58 qui est liée au bord d'extrémité proximale 56 par un premier pli 60 et qui s'étend dans un plan globalement perpendiculaire au plan de la plaque à circuits imprimés 36,
- une portion intermédiaire 62 qui est liée à la portion de liaison 58 par un second pli 64 et qui s'étend sensiblement parallèlement au-dessus de la plaque à circuits imprimés 36.

La portion flexible 50 est formée dans le prolongement de la portion intermédiaire 62 vers l'extrémité distale de la plaque conductrice 46 sous la forme de deux lames 66 parallèles déformables élastiquement. Selon le mode de réalisation représenté, chaque lame 66 comporte un tronçon proximal 68 qui est lié à la portion intermédiaire 62 et qui a un profil en forme de bosse, dans un plan longitudinal vertical, convexe vers le haut, et un tronçon distal 70 de contact électrique qui est prévu pour venir en appui contre la plage principale 44 dans l'état fermé. Selon le mode de réalisation représenté, le profil général du tronçon proximal 68 est globalement celui d'une courbe de Gauss.

Selon une variante de réalisation (non représentée) de l'invention, la portion flexible 50 peut être formée d'une seule lame 66 ou de plus de deux lames 66.

L'actionneur 52 comporte une surface de commande 72 qui est prévue pour se déplacer au-dessus de la plaque conductrice 46 dans un plan sensiblement parallèle à la plaque à circuits imprimés 36. La surface de commande 72 a ici la forme d'un bossage hémisphérique qui est réalisé d'une seule pièce avec une extrémité libre du levier de commande 54 et qui est agencé du côté de la plaque conductrice 46. La surface de commande 72 constitue une came qui est prévue pour venir en appui longitudinal contre le tronçon proximal 68 en forme de bosse de chaque lame 66 et pour commander le fléchissement de chaque lame 66 vers le bas, par déformation élastique, jusqu'à ce que le tronçon distal 70 vienne en appui contre la plage principale 44.

Selon le premier mode de réalisation, dans l'état ouvert du commutateur 34, en considérant la figure 3, le profil en forme de bosse du tronçon proximal 68 dépasse la hauteur de la portion intermédiaire 62 par rapport à la plaque à circuits imprimés 36. Lors du pivotement du levier 54, la surface de commande 72 passe au-dessus de la portion intermédiaire 62 sans la toucher mais vient buter contre le tronçon proximal 68.

Selon le premier mode de réalisation, la plaque conductrice 46 est pourvue de deux pattes de support 74, 76, qui sont agencées de part et d'autre de la portion flexible 50 et qui sont formées dans le prolongement de la portion intermédiaire 62 vers l'extrémité distale. Chaque patte de support 74, 76 a la forme d'une lame repliée comportant un tronçon d'appui 77 qui est plaqué contre la plaque à circuits imprimés 36.

De préférence, le tronçon d'appui 77 de chaque patte de support 74, 76 est brasé sur une piste conductrice non fonctionnelle 78 de la face supérieure de la plaque à circuits imprimés 36, selon le même procédé de brasage que la portion d'extrémité proximale 56 de la plaque conductrice 46.

Selon une variante de réalisation (non représentée), les pattes de support 74, 76 peuvent être posées sur la plaque à circuits imprimés 36 sans être fixées, ou bien elles peuvent être emboîtées dans des logements complémentaires de la plaque à circuits imprimés 36, ou encore elles peuvent être collées directement sur la surface supérieure de la plaque à circuits imprimés 36.

Le fonctionnement du commutateur 34 selon l'invention est le suivant. L'état ouvert du commutateur 34 correspond ici à une position neutre du levier de commande 54, représentée en trait fort sur la figure 2. Dans cette position neutre, la surface de commande 72 est décalée longitudinalement par rapport à la portion flexible 50 de manière que celle-ci occupe sa position non fléchie, dans laquelle le tronçon de contact 70 est placé légèrement au-dessus de la plage de contact principale 44.

Pour basculer le commutateur 34 dans son état fermé, on provoque le pivotement du levier de commande 54 autour de son axe A1 de quelques degrés, dans le sens horaire en considérant la figure 2, jusqu'à une position angulaire déterminée dans laquelle la portion flexible 50 est en contact avec la plage de contact principale 44.

La surface de commande 72 se déplace dans un plan sensiblement parallèle au plan de la plaque à circuits imprimés 36 et au plan de la plaque conductrice 46, suivant une direction sensiblement longitudinale orientée vers l'extrémité distale de la plaque conductrice 46. Au cours de ce déplacement, la surface de commande 72 glisse sur la face supérieure des lames 66 en exerçant une force d'appui qui provoque la déformation élastique des lames 66, celles-ci fléchissant vers la plaque conductrice 46. L'état fermé est atteint par exemple lorsque la surface de commande 72 est sensiblement alignée verticalement avec le sommet du tronçon proximal 68 en forme de bosse, comme on l'a représenté en trait interrompu sur la figure 2. Dans cet état fermé, le courant électrique peut circuler depuis la borne de connexion 42 jusqu'à la plage de contact 44 à travers la plaque conductrice 46.

Pour basculer le commutateur 34 depuis son état fermé vers son état ouvert, il suffit de faire pivoter le levier de commande 54 dans le sens inverse jusqu'à ce que la portion flexible 50 reprenne son état non fléchi par rappel élastique.

On décrit maintenant une méthode d'assemblage de l'agencement 32 conforme aux enseignements de l'invention.

La méthode d'assemblage comporte principalement les étapes suivantes :
- dépôt d'une pâte à braser sur la borne de connexion 42, sur les plages de contact 78 associées aux pattes de support 74, 76, et sur les pistes conductrices 43 associées au composant électronique 41,
- mise en place de la plaque conductrice 46 et du composant électronique 41 sur la plaque à circuits imprimés 36 de manière que la portion fixe 48 soit en contact avec la pâte à braser déposée sur la borne de connexion 42, que les pattes de support 74, 76 soient en contact avec la pâte à braser déposée sur les plages de contact 78, et que le composant électronique 41 soit en contact avec la pâte à braser déposée sur les pistes conductrices 43,
- traitement de la pâte à braser par passage de la plaque à circuits imprimés 36 dans un four à refusion pour provoquer la fusion de la pâte à braser et la fixation par brasage de la plaque conductrice 46 et du composant électronique 41 sur la plaque à circuits imprimés 36.

La plaque à circuits imprimés 36 est ensuite montée sur la platine 38 avec l'actionneur 52.

Selon une variante de réalisation, la pâte à braser pourrait être remplacée par une colle. L'étape de traitement du matériau de fixation devrait alors être adaptée en fonction de la colle choisie pour permettre son séchage et obtenir la fixation appropriée.

Selon un exemple de réalisation, préalablement à son assemblage sur la plaque à circuits imprimés 36, la plaque conductrice 46 est fabriquée selon un procédé comportant les étapes suivantes :
- découpage de la plaque conductrice 46 dans une plaque métallique en formant deux lames latérales destinées à former les pattes de support 74, 76 et deux lames 66 centrales destinées à former la portion flexible 50,
- pliage de la plaque conductrice 46 suivant un premier pli 60 pour former la portion d'extrémité proximale 56, et suivant un second pli 64 pour former la portion de liaison 58 et la portion intermédiaire 62,
- repliage des lames latérales vers le bas pour former les pattes de support 74, 76 et les tronçons d'appui associés 77,
- pliage des lames 66 centrales selon un profil globalement en forme de courbe de Gauss pour former la portion flexible 50.

Sur les figures 4 et 5, on a représenté un deuxième mode de réalisation de l'invention dans lequel la plaque conductrice 46 comporte une portion flexible auxiliaire 80, en plus de la portion flexible principale 50, qui est prévue pour venir en contact avec une plage auxiliaire de contact 82 associée de la plaque à circuits imprimés 36. La portion flexible auxiliaire 80 est ici identique à la portion flexible principale 50 et agencée parallèlement à celle-ci.

La plage auxiliaire de contact 82 est ici décalée transversalement par rapport à la plage principale 44.

L'actionneur 52 comporte ici un chariot 84 qui est monté coulissant suivant une direction de coulissement longitudinale A2 sensiblement parallèle à la plaque à circuits imprimés 36 et sensiblement parallèle à l'orientation longitudinale générale de la plaque conductrice 46. Le chariot 84 est monté coulissant dans une glissière 86 qui est agencée sur la face supérieure 40 de la plaque à circuits imprimés 36.

Le chariot 84 comporte trois surfaces de commande 88, 90, 92 constituées par trois bossages décalés longitudinalement les uns par rapport aux autres et agencés en vis-à-vis de la plaque à circuits imprimés 36. Chaque bossage a ici une forme semi-cylindrique d'axe transversal. Le premier bossage 88 est aligné longitudinalement avec la portion flexible principale 50 de manière que, lorsque le chariot 84 occupe une première position longitudinale de commutation, seule la portion flexible principale 50 est en contact avec sa plage principale de contact 44. Le second bossage 90 est aligné longitudinalement avec la portion flexible auxiliaire 80 de manière que, lorsque le chariot 84 occupe une deuxième position longitudinale de commutation, seule la portion flexible auxiliaire 80 est en contact avec sa plage auxiliaire de contact 82. Enfin le troisième bossage 92 a une dimension transversale qui couvre la largeur des deux portions flexibles 50, 80 et il est aligné longitudinalement avec les deux portions flexibles 50, 80 de manière que, lorsque le chariot 84 occupe une troisième position longitudinale de commutation, les deux portions flexibles 50, 80 sont en contact avec leurs plages de contacts respectives 44, 82.

Le second mode de réalisation qui vient d'être décrit permet donc d'obtenir trois états de commutation distincts, en fonction de la position du chariot coulissant 84.

La position du chariot coulissant 84 peut être commandée par un levier de commande pivotant, comme c'est le cas dans l'art antérieur représenté en figure 1, ou par un autre moyen.

Bien entendu, dans le deuxième mode de réalisation, le chariot 84 pourrait être remplacé par un levier de commande pourvu de plusieurs surfaces de commande, à la manière du premier mode de réalisation. De la même façon, dans le premier mode de réalisation, le levier de commande pourrait être remplacé par un chariot coulissant pourvu d'une surface de commande adéquate.

Selon une variante de réalisation (non représentée) de l'invention, la plage auxiliaire de contact 82 pourrait être décalée longitudinalement, par exemple vers l'avant, par rapport à la plage principale 44. La portion flexible auxiliaire 80 aurait alors un profil légèrement différent de la portion flexible principale 50 de manière à lui permettre de venir en contact avec la plage principale 82 qui serait plus éloignée de la portion intermédiaire 62 de la plaque conductrice 46.

## Revendications

1. Agencement (32) d'un commutateur (34) sur une plaque à circuits imprimés (36) comportant au moins une borne de connexion électrique (42) et une plage de contact électrique (44, 82), le commutateur (34) comportant au moins un premier et un second états de commutation, le premier état de commutation correspondant à un état ouvert du circuit électrique entre la borne (42) et la plage de contact (44, 82) et le second état de commutation correspondant à un état fermé du circuit électrique entre la borne (42) et la plage de contact (44, 82), dans lequel un actionneur (52) est prévu pour actionner un organe de contact électrique intermédiaire (46) en vue de commander le commutateur (34) dans l'un de ses deux états de commutation, du type dans lequel l'organe de contact électrique intermédiaire (46) est constitué par une plaque conductrice (46) qui est fixée sur la plaque à circuits imprimés (36), ladite plaque conductrice (46) comportant une portion fixe (48) en contact électrique avec la borne (42) et une portion flexible (50, 80) dont le fléchissement est commandé par l'actionneur (52) de manière que, dans l'état fermé du circuit électrique, la portion flexible (50, 80) est en contact électrique avec la plage de contact (44, 82),
**caractérisé en ce que** la plaque conductrice (46) s'appuie sur la plaque à circuits imprimés (36) par l'intermédiaire de la portion fixe (48) et d'au moins une patte de support (74, 76), la portion fixe (48) et la patte de support (74, 76) étant agencées de part et d'autre d'une portion intermédiaire (62) de la plaque conductrice (46) qui s'étend au-dessus de la plaque à circuits imprimés (36), la portion flexible (50, 80) étant formée dans le prolongement de la portion intermédiaire (62) vers une extrémité de la plaque conductrice (46), et **en ce que** la plaque conductrice (46) est fixée sur la plaque à circuits imprimés (36) par une technologie de montage en surface.

2. Agencement (32) selon la revendication précédente, **caractérisé en ce que** la patte de support (74, 76) est en contact électrique avec une plage de contact (78) de la plaque à circuits imprimés (36).

3. Agencement (32) selon la revendication précédente, **caractérisé en ce que** la portion fixe (48) et la patte de support (74, 76) comportent chacune au moins un tronçon d'appui (56, 77) qui est prévu pour être plaqué contre la plaque à circuits imprimés (36).

4. Agencement (32) selon l'une quelconque des revendications précédentes, **caractérisé en ce que** la portion intermédiaire (62) s'étend globalement parallèlement à la plaque à circuits imprimés (36).

5. Agencement (32) selon l'une quelconque des revendications précédentes, **caractérisé en ce que** la plaque conductrice (46) comporte :
- un bord d'extrémité proximale (56) qui est fixé sur la borne de connexion (42) et qui s'étend sensiblement parallèlement à la plaque à circuits imprimés (36) pour former la portion fixe (48),
- une portion de liaison (58) qui est liée au bord d'extrémité proximale (56) par un premier pli (60), qui s'étend dans un plan sécant par rapport au plan de la plaque à circuits imprimés (36), et qui est liée à la portion intermédiaire (62) par un second pli (64),
et **en ce que** la portion flexible (50, 80) est formée dans le prolongement de la portion intermédiaire (62) vers l'extrémité distale de la plaque conductrice (46) du côté opposé à la portion fixe (48).

6. Agencement (32) selon l'une quelconque des revendications précédentes, **caractérisé en ce que** la portion flexible (50, 80) est constituée par au moins une lame (66) déformable élastiquement, ladite lame (66) déformable comportant un tronçon en forme de bosse (68) au dessus de la plaque à circuits imprimés (36) et un tronçon de contact électrique (70), et **en ce que** l'actionneur (52) comporte une surface de commande (72, 88, 90, 92) qui est prévue pour se déplacer au-dessus de la plaque à circuits imprimés (36) dans un plan sensiblement parallèle à la plaque (36) de manière que, pour faire basculer le commutateur (34) de son état ouvert à son état fermé, la surface de commande (72, 88, 90, 92) vient en appui contre le tronçon (68) en forme de bosse et provoque le fléchissement de la lame déformable (66) vers la plaque à circuits imprimés (36), à l'encontre d'un effort de rappel élastique, jusqu'à ce que le tronçon de contact (70) vienne en appui contre la plage de contact (44, 82) associée.

7. Agencement (32) selon l'une quelconque des revendications précédentes, **caractérisé en ce que** l'actionneur (52) comporte un chariot (84) monté coulissant suivant une direction de coulissement (A2) sensiblement parallèle à la plaque à circuits imprimés (36) et **en ce que** la surface de commande (88, 90, 92) est réalisée d'une seule pièce avec le chariot (84).

8. Agencement (32) selon l'une quelconque des revendications 1 à 6, **caractérisé en ce que** l'actionneur (52) comporte un levier (54) monté pivotant autour d'un axe (A1) sensiblement orthogonal à la plaque à circuits imprimés (36), et **en ce que** la surface de commande (72) est réalisée d'une seule pièce avec le levier (54).

9. Agencement (32) selon l'une quelconque des revendications précédentes, **caractérisé en ce que** la plaque conductrice (46) comporte au moins une portion flexible auxiliaire (80) qui est prévue pour venir en contact avec une plage de contact auxiliaire (82) associée de la plaque à circuits imprimés (36) lorsque l'actionneur (52) occupe une troisième position d'actionnement correspondant à un troisième état de commutation.

10. Agencement (32) selon l'une quelconque des revendications précédentes, **caractérisé en ce que** chaque portion flexible (50, 80) comporte au moins deux lames (66) déformables élastiquement pour réaliser le contact électrique.

11. Méthode d'assemblage d'un agencement (32) selon l'une quelconque des revendications précédentes, **caractérisée en ce qu'**elle comporte les étapes suivantes :
- dépôt d'un matériau de fixation sur la borne de connexion (42) de la plaque à circuits imprimés (36),
- mise en place de la plaque conductrice (46) sur la plaque à circuits imprimés (36) de manière que la portion fixe (48) soit en contact avec le matériau de fixation déposé sur la borne de connexion (42),
- traitement du matériau de fixation déposé sur la plaque à circuits imprimés (36) de manière à fixer la plaque conductrice (46) sur la plaque à circuits imprimés (36) par adhésion de la portion fixe (48) sur la borne de connexion (42) au moyen du matériau de fixation.

12. Méthode d'assemblage selon la revendication précédente, **caractérisée en ce que**, au cours de l'étape de dépôt du matériau de fixation, le matériau de fixation est déposé sur une plage de contact (78) associée à la patte de support (74, 76), **en ce que**, au cours de l'étape de mise en place de la plaque conductrice (46), la patte de support (74, 76) est mise en contact avec le matériau de fixation déposé sur la plage de contact (78) associée, et **en ce que** le traitement du matériau de fixation provoque l'adhésion de la patte de support (74, 76) sur la plage de contact (78) associée.

13. Méthode d'assemblage selon la revendication 11 ou 12, **caractérisée en ce que**, au cours de l'étape de dépôt, le matériau de fixation est déposé sur au moins un emplacement (43) destiné à recevoir un composant électronique (41), **en ce que**, au cours de l'étape de mise en place, le composant électronique (41) est disposé sur l'emplacement (43), et **en ce que** le traitement du matériau de fixation provoque l'adhésion du composant électronique (41) sur la plaque à circuits imprimés (36).

14. Méthode d'assemblage selon l'une quelconque des revendications 11 à 13, **caractérisée en ce que** le matériau de fixation est une pâte à braser et **en ce que** la fixation est obtenue par brasage après fusion de la pâte à braser.

15. Méthode d'assemblage selon l'une quelconque des revendications 11 à 13, **caractérisée en ce que** le matériau de fixation est une colle.

## Claims

1. Arrangement (32) of a switch (34) on a printed circuit board (36) comprising at least one electrical connection terminal (42) and one electrical contact pad (44, 82), the switch (34) comprising at least one first and one second switching state, the first switching state corresponding to an open state of the electrical circuit between the terminal (42) and the contact pad (44, 82) and the second switching state corresponding to a closed state of the electrical circuit between the terminal (42) and the contact pad (44, 82), in which an actuator (52) is provided for actuating an intermediate electrical contact member (46) for the purpose of driving the switch (34) into one of its two switching states, of the type in which the intermediate electrical contact member (46) consists of a conductive plate (46) which is fixed to the printed circuit board (36), said conductive plate (46) comprising a fixed portion (48) in electrical contact with the terminal (42) and a flexible portion (50, 80), bending of which is controlled by the actuator (52) in such a way that, in the closed state of the electrical circuit, the flexible portion (50, 80) is in electrical contact with the contact pad (44, 82),
**characterised in that** the conductive plate (46) bears on the printed circuit board (36) by means of the fixed portion (48) and at least one support foot (74, 76), the fixed portion (48) and the support foot (74, 76) being arranged either side of an intermediate portion (62) of the conductive plate (46) which extends above the printed circuit board (36), the flexible portion (50, 80) being formed as an extension of the intermediate portion (62) towards one end of the conductive plate (46), and **in that** the conductive plate (46) is fixed to the printed circuit board (36) by a surface mounting technique.

2. Arrangement (32) according to the preceding claim, **characterised in that** the support foot (74, 76) is in electrical contact with a contact pad (78) of the printed circuit board (36).

3. Arrangement (32) according to the preceding claim, **characterised in that** the fixed portion (48) and the support foot (74, 76) each comprise at least one support section (56, 77) which is provided to be applied to the printed circuit board (36).

4. Arrangement (32) according to any of the preceding claims, **characterised in that** the intermediate portion (62) extends on the whole parallel to the printed circuit board (36).

5. Arrangement (32) according to any of the preceding claims, **characterised in that** the conductive plate (46) comprises:
- a proximal end edge (56) which is fixed to the connection terminal (42) and which extends substantially parallel to the printed circuit board (36) to form the fixed portion (48),
- a connecting portion (58) which is connected to the proximal end edge (56) by a first fold (60), which extends in a plane intersecting the plane of the printed circuit board (36), and which is connected to the intermediate portion (62) by a second fold (64), and **in that** the flexible portion (50, 80) is formed as an extension of the intermediate portion (62) towards the distal end of the conductive plate (46) on the side opposite the fixed portion (48).

6. Arrangement (32) according to any of the preceding claims, **characterised in that** the flexible portion (50, 80) consists of at least one elastically deformable blade (66), said deformable blade (66) comprising a boss-shaped section (68) above the printed circuit board (36) and an electrical contact section (70), and **in that** the actuator (52) comprises a control surface (72, 88, 90, 92) which is provided to be displaced above the printed circuit board (36) in a plane substantially parallel to the board (36) in such a way that, in order to flip the switch (34) from its open state to its closed state, the control surface (72, 88, 90, 92) abuts against the boss-shaped section (68) and causes bending of the deformable blade (66) towards the printed circuit board (36), against an elastic return force, until the contact section (70) abuts against the associated contact pad (44, 82).

7. Arrangement (32) according to any of the preceding claims, **characterised in that** the actuator (52) comprises a carriage (84) mounted in sliding relationship in a direction of sliding (A2) substantially parallel to the printed circuit board (36) and **in that** the control surface (88, 90, 92) is constructed in one piece with the carriage (84).

8. Arrangement (32) according to any of claims 1 to 6, **characterised in that** the actuator (52) comprises a lever (54) mounted in pivoting relationship about an axis (A1) substantially orthogonal to the printed circuit board (36), and **in that** the control surface (72) is constructed in one piece with the lever (54).

9. Arrangement (32) according to any of the preceding claims, **characterised in that** the conductive plate (46) comprises at least one auxiliary flexible portion (80) which is provided to come into contact with an associated auxiliary contact pad (82) of the printed circuit board (36) when the actuator (52) occupies a third actuating position corresponding to a third switching state.

10. Arrangement (32) according to any of the preceding claims, **characterised in that** each flexible portion (50, 80) comprises at least two elastically deformable blades (66) for making electrical contact.

11. Method for the assembly of an arrangement (32) according to any of the preceding claims, **characterised in that** it comprises the following steps:
- deposition of a fixing material on the connection terminal (42) of the printed circuit board (36),
- placement of the conductive plate (46) on the printed circuit board (36) in such a way that the fixed portion (48) is in contact with the fixing material deposited on the connection terminal (42),
- treatment of the fixing material deposited on the printed circuit board (36) so as to fix the conductive plate (46) to the printed circuit board (36) by adhesion of the fixed portion (48) to the connection terminal (42) by means of the fixing material.

12. Method of assembly according to the preceding claim, **characterised in that**, during the step of deposition of the fixing material, the fixing material is deposited on a contact pad (78) associated with the support foot (74, 76), **in that**, during the step of placement of the conductive plate (46), the support foot (74, 76) is brought into contact with the fixing material deposited on the associated contact pad (78), and **in that** treatment of the fixing material causes adhesion of the support foot (74, 76) to the associated contact pad (78).

13. Method of assembly according to claim 11 or 12, **characterised in that**, during the deposition step, the fixing material is deposited on at least one location (43) designed to receive an electronic component (41), **in that**, during the placement step, the electronic component (41) is disposed on the location (43), and **in that** treatment of the fixing material causes adhesion of the electronic component (41) to the printed circuit board (36).

14. Method of assembly according to any of claims 11 to 13, **characterised in that** the fixing material is a soldering paste and **in that** fixing is obtained by soldering after melting of the soldering paste.

15. Method of assembly according to any of claims 11 to 13, **characterised in that** the fixing material is a glue.

## Patentansprüche

1. Anordnung (32) eines Umschalters (34) an einer gedruckten Leiterplatte (36), enthaltend zumindest eine elektrische Anschlussklemme (42) und einen elektrischen Kontaktbereich (44, 82), wobei der Umschalter (34) zumindest einen ersten und einen zweiten Schaltzustand aufweist, wobei der erste Schaltzustand einem geöffneten Zustand des Stromkreises zwischen der Anschlussklemme (42) und dem Kontaktbereich (44, 82) entspricht und der zweite Schaltzustand einem geschlossenen Zustand des Stromkreises zwischen der Anschlussklemme (42) und dem Kontaktbereich (44, 82) entspricht, wobei ein Betätigungsglied (52) vorgesehen ist, um ein elektrisches Zwischenkontaktglied (46) zu betätigen, um den Umschalter (34) in einen seiner beiden Schaltzustände zu schalten, wobei das elektrische Zwischenkontaktglied (46) aus einer leitfähigen Platte (46) besteht, die an die gedruckte Leiterplatte (36) befestigt ist, wobei die leitfähige Platte (46) einen festen Abschnitt (48) in elektrischem Kontakt mit der Anschlussklemme (42) und einen biegsamen Abschnitt (50, 80) aufweist, dessen Durchbiegung über das Betätigungsglied (52) so gesteuert wird, dass im geschlossenen Zustand des Stromkreises der biegsame Abschnitt (50, 80) elektrisch in Kontakt mit dem Kontaktbereich (44, 82) ist,
**dadurch gekennzeichnet, dass** die leitfähige Platte (46) sich über den festen Abschnitt (48) und über zumindest eine Abstützlasche (74, 76) auf die gedruckte Leiterplatte (36) abstützt, wobei der feste Abschnitt (48) und die Abstützlasche (74, 76) beiderseits eines Zwischenabschnitts (62) der leitfähigen Platte (46) angeordnet sind, der sich über der gedruckten Leiterplatte (36) erstreckt, wobei der biegsame Abschnitt (50, 80) in der Verlängerung des Zwischenabschnitts (62) zu einem Ende der leitfähigen Platte (46) hin ausgebildet ist, und dass die leitfähige Platte (46) durch eine Oberflächenmontage-Technik an die gedruckte Leiterplatte (36) befestigt ist.

2. Anordnung (32) nach dem vorangehenden Anspruch, **dadurch gekennzeichnet, dass** die Abstützlasche (74, 76) elektrisch in Kontakt mit einem Kontaktbereich (78) der gedruckten Leiterplatte (36) ist.

3. Anordnung (32) nach dem vorangehenden Anspruch, **dadurch gekennzeichnet, dass** der feste Abschnitt (48) und die Abstützlasche (74, 76) jeweils zumindest einen Abstützabschnitt (56, 77) aufweisen, der dazu vorgesehen ist, an die gedruckte Leiterplatte (36) angedrückt zu werden.

4. Anordnung (32) nach einem der vorangehenden Ansprüche, **dadurch gekennzeichnet, dass** der Zwischenabschnitt (62) sich insgesamt parallel zur gedruckten Leiterplatte (36) erstreckt.

5. Anordnung (32) nach einem der vorangehenden Ansprüche, **dadurch gekennzeichnet, dass** die leitfähige Platte (46) aufweist:
- einen proximalen Endrandbereich (56), der an die Anschlussklemme (42) befestigt ist und sich im wesentlichen parallel zur gedruckten Leiterplatte (36) erstreckt, um den festen Abschnitt (48) zu bilden,
- einen Verbindungsabschnitt (58), der mit dem proximalen Endrandbereich (56) über einen ersten Knick (60) verbunden ist, der sich in einer Schnittebene bezüglich der Ebene der gedruckten Leiterplatte (36) erstreckt, und mit dem Zwischenabschnitt (62) über einen zweiten Knick (64) verbunden ist,
und dass der biegsame Abschnitt (50, 80) in der Verlängerung des Zwischenabschnitts (62) zum distalen Ende der leitfähigen Platte (46) hin auf der dem festen Abschnitt (48) entgegengesetzten Seite ausgebildet ist.

6. Anordnung (32) nach einem der vorangehenden Ansprüche, **dadurch gekennzeichnet, dass** der biegsame Abschnitt (50, 80) aus zumindest einer elastisch verformbaren Lamelle (66) besteht, wobei die verformbare Lamelle (66) einen erhebungsförmigen Abschnitt (68) über der gedruckten Leiterplatte (36) und einen elektrischen Kontaktabschnitt (70) aufweist, und dass das Betätigungsglied (52) eine Steuerfläche (72, 88, 90, 92) aufweist, die dazu vorgesehen ist, sich oberhalb der gedruckten Leiterplatte (36) in einer zur Platte (36) im wesentlichen parallel verlaufenden Ebene zu verlagern, so dass zum Verschwenken des Umschalters (34) aus seinem geöffneten Zustand in seinen geschlossenen Zustand die Steuerfläche (72, 88, 90, 92) in Anlage an den erhebungsförmigen Abschnitt (68) gelangt und die Durchbiegung der verformbaren Lamelle (66) zur gedruckten Platte (36) hin entgegen einer elastischen Rückstellkraft hervorruft, bis der Kontaktabschnitt (70) an den zugeordneten Kontaktbereich (44, 82) in Anlage gelangt.

7. Anordnung (32) nach einem der vorangehenden Ansprüche, **dadurch gekennzeichnet, dass** das Betätigungsglied (52) einen Schlitten (84) aufweist, der in einer Verschiebungsrichtung (A2) gleitbeweglich gelagert ist, die im wesentlichen parallel zur gedruckten Leiterplatte (36) verläuft, und dass die Steuerfläche (88, 90, 92) aus einem Stück mit dem Schlitten (84) ausgeführt ist.

8. Anordnung (32) nach einem der Ansprüche 1 bis 6, **dadurch gekennzeichnet, dass** das Betätigungsglied (52) einen Hebel (554) aufweist, der um eine im wesentlichen orthogonal zur gedruckten Leiterplatte (36) verlaufenden Achse (A1) verschwenkbar gelagert ist, und dass die Steuerfläche (72) aus einem Stück mit dem Hebel (54) ausgeführt ist.

9. Anordnung (32) nach einem der vorangehenden Ansprüche, **dadurch gekennzeichnet, dass** die leitfähige Platte (46) zumindest einen biegsamen Behelfsabschnitt (80) aufweist, der dazu vorgesehen ist, mit einem zugeordneten Behelfskontaktbereich (82) der gedruckten Leiterplatte (36) dann in Kontakt zu gelangen, wenn das Betätigungsglied (52) eine dritte Betätigungsstellung einnimmt, die einem dritten Schaltzustand entspricht.

10. Anordnung (32) nach einem der vorangehenden Ansprüche, **dadurch gekennzeichnet, dass** jeder biegsame Abschnitt (50, 80) zumindest zwei elastisch verformbare Lamellen (66) aufweist, um den elektrischen Kontakt herzustellen.

11. Verfahren zum Montieren einer Anordnung (32) nach einem der vorangehenden Ansprüche, **dadurch gekennzeichnet, dass** es die nachfolgenden Schritte umfasst:
- Auftragen eines Befestigungsmaterials auf die Anschlussklemme (42) der gedruckten Leiterplatte (36),
- Positionieren der leitfähigen Platte (46) auf die gedruckte Leiterplatte (36) derart, dass der feste Abschnitt (48) mit dem auf die Anschlussklemme (42) aufgetragenen Befestigungsmaterial in Kontakt ist,
- Behandeln des auf die gedruckte Leiterplatte (36) aufgetragenen Befestigungsmaterials derart, dass die leitfähige Platte (46) durch Anhaften des festen Abschnitts (48) an der Anschlussklemme (42) mittels des Befestigungsmaterials befestigt wird.

12. Montageverfahren nach dem vorangehenden Anspruch, **dadurch gekennzeichnet, dass** bei dem Schritt des Auftragens des Befestigungsmaterials das Befestigungsmaterial auf einen Kontaktbereich (78) aufgetragen wird, welcher der Abstützlasche (74, 76) zugeordnet ist, dass bei dem Schritt des Positionierens der leitfähigen Platte (46) die Abstützlasche (74, 76) mit dem auf den zugeordneten Kontaktbereich (78) aufgetragenen Befestigungsmaterial in Kontakt gebracht wird und dass die Behandlung des Befestigungsmaterials das Anhaften der Abstützlasche (74, 76) an den zugeordneten Kontaktbereich (78) hervorruft.

13. Montageverfahren nach Anspruch 11 oder 12, **dadurch gekennzeichnet, dass** bei dem Schritt des Auftragens das Befestigungsmaterial auf zumindest eine Stelle (43) aufgetragen wird, die dazu bestimmt ist, ein elektronisches Bauteil (41) aufzunehmen, dass bei dem Schritt des Positionierens das elektronische Bauteil (41) an die Stelle (43) gesetzt wird und dass das Behandeln des Befestigungsmaterials das Anhaften des elektronischen Bauteils (41) an die gedruckte Leiterplatte (36) hervorruft.

14. Montageverfahren nach einem der Ansprüche 11 bis 13, **dadurch gekennzeichnet, dass** das Befestigungsmaterial eine Lötpaste ist und dass die Befestigung durch Verlöten nach Aufschmelzen der Lötpaste erhalten wird.

15. Montageverfahren nach einem der Ansprüche 11 bis 13, **dadurch gekennzeichnet, dass** das Befestigungsmaterial ein Klebstoff ist.
